# EUROPÄISCHE PATENTSCHRIFT

(11) **EP 0 536 550 B1**
(45) Veröffentlichungstag und Bekanntmachung des Hinweises auf die Patenterteilung: **24.01.1996**
(21) Anmeldenummer: 92115423.3
(22) Anmeldetag: 09.09.1992
(51) Int. Cl.: A43C 15/06, A63C 7/12

(54) **Harscheisen**
Snow-gripping device
Dispositif mordant dans la neige

(30) Priorität: 19.09.1991 DE 9111737 U
(43) Veröffentlichungstag der Anmeldung: 14.04.1993
(73) Patentinhaber: Burger, Simon, D-85757 Karlsfeld (DE)
(72) Erfinder: Burger, Simon, D-85757 Karlsfeld (DE)
(74) Vertreter: Franke, Karl Wilhelm, Dr.

(56) Entgegenhaltungen:
- DE-A- 2 457 265
- FR-A- 2 183 518

## Beschreibung

Die Erfindung betrifft ein Harscheisen nach dem Oberbegriff des Patentanspruchs 1.

Harscheisen sind ein wichtiges Zubehör beim Tourengehen, das vor allem als Steighilfe für Aufstiege bei hartgefrorenem Schnee gedacht ist und insbesondere bei Schrägaufstiegen ein seitliches Abrutschen der Ski verhindern soll. Sie bestehen in der Regel aus einer Grundplatte und zwei von dieser ausgehenden seitlichen Führungsstegen, die in der Gebrauchslage des Harscheisens nach unten über die Lauffläche des Skis überstehen und in den Schnee eingreifen. Für die vorgesehene Funktionsweise des Harscheisens ist es wichtig, daß es am Ski selbst, an einem fest damit verbundenen Bauteil oder am Skistiefel sicheren Seitenhalt erfährt.

Ein Beispiel für ein solches Harscheisen ist aus DE A 24 57 265 bekannt. Bei diesem Harscheisen ist die Grundplatte vorn und hinten mit Ausnehmungen versehen, und außerdem weist sie in etwa mittig eine im wesentlichen kreisrunde Öffnung auf. Zum Festhalten des Harscheisens sind auf der Oberseite des Skis und an der Unterseite der darauf montierten Tourenplatte wahlweise einsetzbare Befestigungsgarnituren angebracht, die jeweils aus einem Paar Sicherungslaschen und einer verdrehbaren Exzenterscheibe bestehen, die mit den stirnseitigen Ausnehmungen bzw. mit der mittigen Öffnung der Grundplatte zusammenwirken. Bei Benutzung der Befestigungsgarnitur auf dem Ski ist das Harscheisen fest mit diesem verbunden, während es bei Benutzung der Befestigungsgarnitur an der Tourenplatte deren Schwenkbewegung beim Gehen zu folgen vermag. Die Anbringung des bekannten Harscheisens setzt eine entsprechende Ausrüstung des Skis oder der Skibindung voraus, und außerdem ist es erforderlich, die verschiedenen Ausnehmungen und Öffnungen der Grundplatte genau in die Sicherungslaschen einzupassen bzw. mit der Exzenterscheibe zur Deckung zu bringen, was insbesondere im Tiefschnee und bei Vereisung von Ski und Bindung erhebliche Schwierigkeiten bereiten kann.

Überdies geht in letzter Zeit der Trend bei Tourenskibindungen dahin, die Tourenplatt möglichst zu verkleinern oder ganz wegzulassen und den Skistiefel nur im vorderen Sohlenbereich abzustützen, um Gewicht zu sparen. Durch den Wegfall der Tourenplatte entfällt jedoch zwangsläufig auch die Möglichkeit, das Harscheisen an der Tourenplatte zu verankern, um es Schwenkbewegungen des Skistiefels beim Gehen folgen zu lassen.

Zwar ist es aus DE A 28 17 422 bekannt, Harscheisen am Skistiefel festzulegen, doch sind dazu aufwendige Halterungen und ein langer Riemen erforderlich, mit dem das Harscheisen am Skistiefel festgeschnallt wird. Dies ergibt wiederum eine unerwünschte Gewichtserhöhung, und außerdem ist ein mit ösenartigen Halterungen und einem Riemen versehenes Harscheisen ein zusätzlicher sperriger Gegenstand, der beim Tourengehen unbequem mitzuführen ist.

Der Erfindung liegt daher die Aufgabe zugrunde, ein Harscheisen der eingangs erwähnten Art ohne größeren zusätzlichen Aufwand so auszubilden, daß es sich in einfacher und auch unter durch tiefen Schnee und Vereisung erschwerten Bedingungen stets zuverlässiger Weise auch an einer Skibindung ohne Tourenplatte oder Tourengestell befestigen läßt, ohne daß es dazu besonderer Vorkehrungen an der Skibindung oder am Ski bedarf.

Die gestellte Aufgabe wird gemäß der Erfindung gelöst durch ein Harscheisen, wie es im Patentanspruch 1 angegeben ist; vorteilhafte Weiterbildungen und Ausgestaltungen der Erfindung ergeben sich aus den Unteransprüchen.

Durch die Halterung und Lagerung des Harscheisens an der vorderen Sohlenhaltevorrichtung erübrigt sich eine Befestigung des Harscheisens am Skistiefel, und es bedarf daher nach dem Lösen der Sohlenhaltevorrichtung nicht noch zusätzlich einer Abnahme des Harscheisens vom Skistiefel, wenn ein Tourengeher eine Rast einlegen will oder zum Überqueren einer kurzen felsigen Wegstrecke die Skier abschnallen muß. Außerdem macht diese Art der Lagerung an der vorderen Sohlenhaltevorrichtung zusätzliche Riemen zum Festhalten des Harscheisens am Skistiefel entbehrlich.

Dank der Ausstattung der Grundplatte mit einem einseitig darüber hinausragenden Ausleger ergibt sich eine konstruktiv einfache Ausführung für das Harscheisen insgesamt, und die auf der der Stütze der Sohlenhaltevorrichtung zugewandten Unterseite des Auslegers angeordnete Halteeinrichtung ermöglicht eine Anpassung an die Ausbildung der jeweils zugeordneten Stütze oder Schwenkachse.

Als vorteilhaft erweist sich außerdem, daß bei der Ausgestaltung des Harscheisens nach der Erfindung die Grundplatte am Lagerbock der vorderen Sohlenhaltevorrichtung angelenkt werden kann, wobei die Schwenkachse für das Harscheisen mit der für die den Skistiefel haltenden Stütze der Sohlenhaltevorrichtung überhaupt identisch ist oder wenigstens nahezu damit zusammenfällt, da auf diese Weise Relativbewegungen von Stiefelsohle und Harscheisen beim Gehen vermieden bleiben.

Für die Ausbildung der Halteeinrichtung selbst ist eine Ausführung als die Stütze auf einem Teil ihres Umfangs formschlüssig umgreifende Klemmfeder bevorzugt. Diese Ausführung ist zum einen selbst einfach herzustellen, und sie erleichtert zum anderen das Aufstecken des Harscheisens auf die Stütze.

Die Herstellung des Harscheisens wird am einfachsten, wenn der Ausleger in einem Stück mit der Verlängerung der Grundplatte ausgebildet wird. Wenn jedoch in Weiterbildung der Erfindung der Ausleger lösbar mit der Grundplatte verbunden und außerdem eine Befestigungsmöglichkeit für den Ausleger an beiden Enden der Grundplatte vorgesehen wird, ergibt sich der zusätzliche Vorteil, daß das Harscheisen in zwei gegeneinader um 180° verdrehten Stellungen auf dem Ski befestigt werden kann.

Diese Möglichkeit ist besonders wünschenswert bei Ausführung der Führungsstege mit über ihre Länge unterschiedlicher Höhe, da sich dann durch unterschiedliche Anordnung des Harscheisens die Eindringtiefe in den Schnee variieren läßt. Dies erweist sich vor allem dann als günstig, wenn eine Steighilfe verwendet wird, die den Skistiefel mit Abstand von der Skioberfläche abstützt, was vor allem zum Bewältigen steiler Anstiege erwünscht ist. Bei Verwendung einer solchen Steighilfe kann es nämlich vorkommen, daß das Harscheisen nicht mehr hinreichend tief in den Schnee eingreift. Dem läßt sich dann dadurch abhelfen, daß das Harscheisen so auf dem Ski gewendet wird, daß sie üblicherweise am hinteren Ende befindlichen höheren Teile der Führungsstege das vordere Ende bilden, da dann auch bei angeschwenkter Stellung des Skistiefels unter dessen Abstützung durch die Steighilfe eine ausreichende Eindringtiefe der Führungssstege in den Schnee erhalten werden kann.

Insbesondere bei verdrehbarer Halterung des Harscheisens auf der Stütze kann der Ausleger mit Vorteil in Form einer nach oben durchgebogenen Blattfeder ausgebildet werden, die das Harscheisen mit Vorspannung gegen den Skistiefel hält.

Zur Unterstützung der Schwenkbewegung des Harscheisens beim Gehen ist es von Vorteil, den Ausleger gemäß einer Ausgestaltung der Erfindung mit einem vorderen Anschlag für die Stiefel spitze zu versehen.

Nachstehend wird die Erfindung anhand bevorzugter Ausführungsbeispiele noch weiter erläutert; dabei zeigen in der Zeichnung:
- Fig. 1: ein an einer Tourenskibindung befestigtes Harscheisen in einer Seitenansicht,
- Fig. 2: eine abgeänderte Ausführungsform eines Harscheisens in analoger Darstellung,
- Fig. 3: eine weitere abgeänderte Ausführungsform für ein Harscheisen,
- Fig. 4: eine Seitenansicht noch eines weiteren Ausführungsbeispiels und
- Fig. 5: eine perspektivische Teildarstellung für das Harscheisen von Fig. 4.

Wie die Zeichnung zeigt, besteht ein Harscheisen, wie es insgesamt mit der Bezugszahl 1 bezeichnet ist, aus einer Grundplatte 2 und aus zwei seitlichen, nach unten vorstehenden Führungsstegen 3, die durch Ausnehmungen 4 in die Form je einer zusammenhängenden Reihe von Zähnen 5 gebracht sind. Die einzelnen Zähne 5 der Führungsstege 3 sind unterschiedlich lang ausgeführt, so daß die Führungsstege 3 eine sich über die Länge der Grundplatte 2 stetig ändernde Höhe aufweisen. In der normalen Gebrauchslage wird das Harscheisen 1 so auf dem Ski befestigt, daß die kürzeren Zähne näher an der Stiefel spitze liegen.

Am vorderen Ende weist das Harscheisen 1 einen Ausleger 6 auf, der bei dem Ausführungsbeispiel nach Fig. 1 einstückig mit der Grundplatte 2 ausgebildet ist. An der Unterseite des Auslegers 6 ist eine Klemmfeder 7 angeordnet, die ein Festhaken des Harscheisens 1 an einer Stütze 8 ermöglicht, die Teil einer Tourenskibindung ist. Diese Bindung weist außerdem einen Lagerbock 9 und einen U-förmigen Bügel 11 auf, der an einer Lagerstelle 10 des Lagerbocks 9 schwenkbar gehalten ist und dessen Basisteil die zum Abstützen einer Stiefelsohle 12 dienende Stütze 8 trägt oder selbst bildet. Eine schwenkbare Spannvorrichtung 13 hält die Stiefelsohle auf der Stütze 8 fest, wobei ein Verschwenken des Skistiefels gegenüber dem Ski möglich ist, wie dies zum Tourengehen erforderlich ist.

In Fig. 2 ist eine abgeänderte Ausführungsform dargestellt. Der wesentliche Unterschied gegenüber dem Ausführungsbeispiel nach Fig. 1 besteht darin, daß der Ausleger 6.1 in Fig. 2 lösbar am Harscheisen 1 befestigt ist. Dazu weist der Ausleger 6.1 einen Längsschlitz 14 auf, mit dem er sich auf einen Niet 15 aufstecken und mit dessen Hilfe auf der Unterseite der Grundplatte 2 festklemmen läßt. Die Möglichkeit zu einer solchen lösbaren Auslegerbefestigung ist an beiden Enden der Grundplatte 2 vorgesehen, so daß der Ausleger 6.1 sowohl an dem Ende angebracht werden kann, wo die Zähne 5 der Führungsstege 3 länger sind, als auch an dem Ende, wo diese Zähne 5 kürzer sind.

In weiterer Abänderung gegenüber dem Ausführungsbeispiel nach Fig. 1 ist in Fig. 2 die Klemmfeder 7.1 im Querschnitt nicht kreisrund, sondern oval ausgebildet, und sie wirkt mit einer Stütze 8.1 von angepaßt ovalem Querschnitt zusammen. Damit ergibt sich eine Halterung, die dank der formschlüssigen Umfassung der Klemmfeder 7.1 mit von der Kreisform abweichendem Querschnitt ein ungewolltes Verdrehen des Harscheisens 1 verhindert. Daher kann der Ausleger 6.1 als nach oben durchgebogene Blattfeder ausgeführt werden, wodurch das Harscheisen 1 in der Gebrauchslage mit Vorspannung gegen die Unterseite der Stiefelsohle gehalten wird.

Fig. 3 zeigt eine weitere Abwandlung des Harscheisens 1, wobei am Ausleger 6 ein Anschlag 16 für die Stiefelsohle 12 vorgesehen ist, wodurch eine bessere Anlage des Harscheisens 1 an der Stiefelsohle 12 und ein verbessertes Mitschwenken erreicht wird.

Die Darstellungen in Fig. 4 und 5 zeigen eine Ausführungsform mit einem an der Grundplatte 2 des Harscheisens 1 lösbar befestigbaren Ausleger 6.2, der mittels vier an der Grundplatte 2 angeordneter Mieten 18 gehalten ist, die jede in eine von vier schlüssellochförmigen Ausnehmungen 19 im Ausleger 6.2 eingreifen. Wie sich insbesondere aus Fig. 4 ersehen läßt, ist der Ausleger 6.2 unmittelbar vor seiner Auflage auf der Grundplatte 2 abgeknickt, so daß das Harscheisen 1 mit Vorspannung gegen die Stiefelsohle gedrückt wird. Auch hier ist ein Anschlag 16 vorhanden, der für eine gute Anlage des Harscheisens 1 an der Stiefelsohle sorgt, wobei die abgeknickte und federnde Ausführung des Auslegers 6.2 unterstützend mitwirkt.

Eine solche gute Anlage des Harscheisens 1 am Stiefel ist dann besonders wichtig, wenn entsprechend der Darstellung in Fig. 4 und 5 die Befestigung des Harscheisens 1 auf der Stütze 8 nur auf die Aufnahme von in Längsrichtung wirkenden Kräften eingerichtet ist. Bei dieser Ausführungsform sind an der Unterseite des Auslegers 6.2 zwei Stege 17 angeordnet, die einen dem Durchmesser der Stütze 8 entsprechenden Abstand voneinander aufweisen, so daß das Harscheisen 1 auf die Stütze 8 nur aufgesteckt wird und Halt nur in der Längsrichtung des Skis erfährt. Eine formschlüssige Halterung nach Art der Ausführungsform von Fig. 2 gibt es dagegen nicht, so daß ein Mitschwenken des Harscheisens 1 mit dem Stiefel auf andere Weise, nämlich durch den Anschlag 16 und die abgeknickte Ausführung des Auslegers 6.2 sichergestellt werden muß.

## Patentansprüche

1. Harscheisen für einen Einsatz in Verbindung mit einer Tourenskibindung, die eine an einem Lagerbock einer vorderen Sohlenhaltevorrichtung angelenkte Stütze zum Abstützen eines Skistiefels in um eine mit Abstand von der Skioberfläche quer zur Skilängsachse verlaufende Schwenkachse schwenkbarer Weise aufweist, mit
- einer Grundplatte (2), die zu gemeinsamer Verschwenkung mit dem Skistiefel um die Schwenkachse (10) lösbar mit der Stütze (8; 8.1) verbindbar ist, und
- zwei von der Grundplatte (2) ausgehenden und in der Gebrauchslage zum Eingriff in den Schnee nach unten über die Skilauffläche überstehenden seitlichen Führungsstegen (3),
dadurch gekennzeichnet,
daß die Grundplatte (2) an einem Ende einen darüber vorstehenden Ausleger (6; 6.1; 6.2) aufweist, der auf seiner der Stütze (8; 8.1) zugewandten Unterseite eine auf ein unmittelbares Anlenken an der Stütze (8; 8.1) und/oder deren Schwenkachse (10) ausgelegte und diese teilweise umgreifende Halteeinrichtung (7; 7.1; 17) trägt.

2. Harscheisen nach Anspruch 1, dadurch gekennzeichnet,
daß der Ausleger (6; 6.1; 6.2) über die Führungsstege (3) hinausragt.

3. Harscheisen nach Anspruch 1 oder 2, dadurch gekennzeichnet,
daß der Ausleger (6) einstückig mit der Grundplatte (2) ausgebildet ist.

4. Harscheisen nach Anspruch 1 oder 2, dadurch gekennzeichnet,
daß der Ausleger (6.1; 6.2) lösbar mit der Grundplatte (2) verbunden ist.

5. Harscheisen nach Anspruch 4, dadurch gekennzeichnet,
daß der Ausleger (6.1) als nach oben durchgebogene, die Grundplatte (2) mit Vorspannung gegen den Skistiefel drückende Blattfeder ausgebildet ist.

6. Harscheisen nach Anspruch 4, dadurch gekennzeichnet,
daß der Ausleger (6.2) als auf die Grundplatte (2) aufsetzbare und an ihrem freien Ende nach oben abgeknickte Platte ausgebildet ist.

7. Harscheisen nach einem der Ansprüche 1 bis 6, dadurch gekennzeichnet,
daß der Ausleger (6; 6.1; 6.2) einen endseitigen Anschlag (16) für eine Anlage der Stiefel spitze aufweist.

8. Harscheisen nach einem der Ansprüche 1 bis 7, dadurch gekennzeichnet,
daß die Halteeinrichtung eine die Stütze (8) auf einem Teil ihres Umfangs umgreifende Klemmfeder (7; 7.1) ist.

9. Harscheisen nach einem der Ansprüche 1 bis 7, dadurch gekennzeichnet,
daß die Halteeinrichtung durch zwei quer zur Längsrichtung der Grundplatte (2) verlaufende Stege (17) mit der Stütze (8) angepaßtem gegenseitigem Abstand gebildet ist.

10. Harscheisen nach einem der Ansprüche 4 bis 9, dadurch gekennzeichnet,
daß die Führungsstege (3) mit sich über die Länge der Grundplatte (2) stetig ändernder Höhe ausgebildet sind
und
daß der Ausleger (6.1; 6.2) auf seine wahlweise Verbindung mit der Grundplatte (2) in Verlängerung zur größten oder zur kleinsten Höhe der Führungsstege (3) eingerichtet ist.

11. Harscheisen nach Anspruch 10, dadurch gekennzeichnet,
daß die Führungsstege (3) entlang der Länge der Grundplatte (2) in im wesentlichen senkrecht dazu (2) verlaufende Zähne (5) unterschiedlicher Länge unterteilt sind.

## Claims

1. Hard-snow-gripping-iron for being used in connection with a touring ski binding which includes a support articulated to a pivot bracket of a front sole-retaining device for supporting a ski boot in a manner to be pivoted about a pivot axis extending perpendicular to the longitudinal axis of the ski and spaced from the surface of the ski, comprising
- a base plate (2) releasably connectable to the support (8; 8.1) for being pivoted about the pivot axis (10) together with the ski boot and
- two lateral guide webs (3) which start from the base plate (2) and in the working position project downwards beyond the running tread of the ski to engage into the snow,
characterised in
that the base plate (2) at one of its ends comprises a projecting cantilever (6; 6.1; 6.2) which on its underside facing the support (8; 8.1) carries a holding means (7; 7.1; 17) designed do be directly articulated to the support (8; 8.1) and/or to the pivot axis (10) thereof and encompassing the same partially.

2. Iron according to claim 1, characterised in
that the cantilever (6; 6.1; 6.2) protrudes beyond the guide webs (3).

3. Iron according to claim 1 or 2, characterised in
that the cantilever (6) is formed one-piece with the base plate (2).

4. Iron according to claim 1 or 2, characterised in
that the cantilever (6.1; 6.2) is releasably connected with the base plate (2).

5. Iron according to claim 4, characterised in
that the cantilever (6.1) is formed as a leaf spring curved upwards and biassingly urging the base plate (2) against the ski boot.

6. Iron according to claim 4, characterised in
that the cantilever (6.2) is formed as a plate positionable upon the base plate (2) and folded upwards at its free end.

7. Iron according to one of the claims 1 to 6, characterised in
that the cantilever (6; 6.1; 6.2) includes a terminating stop (16) for an engagement with the tip of the ski boot.

8. Iron according to one of the claims 1 to 7, characterised in
that the holding is a clamping spring (7; 7.1) surrounding the support (8) along a part of its periphery.

9. Iron according to one of the claims 1 to 7, characterised in
that the holding means is formed by two webs (17) extending perpendicular to the longitudinal direction of the base plate (2) and spaced mutually in adaptation to the support (8).

10. Iron according to one of the claims 4 to 9, characterised in
that the guide webs (3) are formed to have a height continuously changing along the length of the base plate (2)
and
that the cantilever (6.1; 6.2) is designed for being selectively connected with the base plate (2) extending beyond the portions of the guide webs (3) having the greatest or the smallest height.

11. Iron according to claim 10, characterised in
that the guid webs (3) are subdivided along the length of the base plate (2) into teeth (5) extending substantially perdendicular thereto and having different lengths.

## Revendications

1. Crampon à neige glacée pour l'usage avec une fixation de ski de randonnée qui comprend un support articulé sur un palier d'un reteneur de semelle avant pour supporter une botte de ski d'une manière à pivoter autour d'un axe de pivot s'étendant en travers à l'axe longitudinal du ski et espacé de la surface du ski, comprenant
- une plaque de fond (2) qui est connectable détachablement au support (8; 8.1) pour pivoter en commun avec la botte de ski autour de l'axe de pivot (10) et
- deux l'âmes de guidage (3) latérales sortantes de la plaque de fond (2) et dans la position d'usage dépassantes la surface de glissement du ski vers le bas pour engrener dans la neige,
caractérisé en ce
que la plaque de fond (2) sur un de ces bouts comprend un bras (6; 6.1; 6.2) la dépassant qui sur sa face inférieure tournée en face au support (8; 8.1) porte un dispositif de retenue (7; 7.1; 7.2) construit pour une articulation directe sur le support ((8; 8.1; 8.2) et/ou sur l'axe de pivot (10) de celui-ci et le embrassant partiellement.

2. Crampon selon la revendication 1, caractérisé en ce
que le bras (6; 6.1; 6.2) dépasse les âmes de guidage (3).

3. Crampon selon la revendication 1 ou 2, caractérisé en ce
que le bras (6) est formé d'une seule pièce avec la plaque de fond (2).

4. Crampon selon la revendication 1 ou 2, caractérisé en ce
que le bras (6.1; 6.2) est couplé à la plaque de fond (2) détachablement.

5. Crampon selon la revendication 4, caractérisé en ce
que le bras (6.1) est formé par un ressort à lames fléchi vers le haut et pressant contre la botte de ski avec précontrainte.

6. Crampon selon la revendication 4, caractérisé en ce
que le bras (6.2) est formé par une plaque posable sur la plaque de fond (2) et flambée vers le haut à son bout libre.

7. Crampon selon une des revendications 1 à 6, caractérisé en ce
que le bras (6; 6.1; 6.2) comprend une butée de bout (16) pour une application de la pointe de la botte de ski.

8. Crampon selon une des revendications 1 à 7, caractérisé en ce
que le dispositif de retenue est un ressort de serrage (7; 7.1) entourant le support (8) selon une partie de sa péripherie.

9. Crampon selon une des revendications 1 à 7, caractérisé en ce
que le dispositif de retenue est formé par deux barrettes (17) s'étendantes en travers à la direction longitudinale de la plaque de fond (2) et espacé l'une de l'autre en adaptation au support (8).

10. Crampon selon une des revendications 4 à 9, caractérrisé en ce
que les âmes de guidage (3) sont formées avec une hauteur changeant sur la longueur de la plaque de fond (2)
et
que le bras (6.1; 6.2) est construit pour une connexion selective avec la plaque de fond (2) dans une prolongation vers la heuteur la plus grande ou la pluis petite des âmes de guidage.

11. Crampon selon la revendication 10, caractérisé en ce
que les âmes de guidage (3) sont fendues selon la longueur de la plaque de fond (2) dans des dents (5) s'étendants substantiellement en travers à celle-ci et ayants des longueurs differentes.
